# EUROPÄISCHE PATENTSCHRIFT

(11) **EP 0 114 566 B1**
(45) Veröffentlichungstag und Bekanntmachung des Hinweises auf die Patenterteilung: **27.05.1987**
(21) Anmeldenummer: 83810033.7
(22) Anmeldetag: 25.01.1983
(51) Int. Cl.: G04B 45/00, G04B 39/00

(54) **Glas mit einem Dekor für ein Messinstrument, insbesondere Armbanduhr und Verfahren zur Herstellung desselben**
Decorated glass face for a measuring instrument, particularly a wrist watch, and method for its manufacture
Verre avec décor pour instrument de mesure, en particulier montre-bracelet et procédé de fabrication

(43) Veröffentlichungstag der Anmeldung: 01.08.1984
(73) Patentinhaber: W. BLOESCH AG, CH-2540 Grenchen (CH)
(72) Erfinder: Flury, Ernst, CH-2540 Grenchen (CH)
(74) Vertreter: Seehof, Michel

## Beschreibung

Die vorliegende Erfindung bezieht sich auf ein Verfahren zur Herstellung eines Dekors auf einem Glas für ein Messinstrument, insbesondere Armbanduhr, wobei das Dekor ein anderes Reflexionsvermögen aufweist als die das Dekor umgebende Fläche und auf ein nach diesem Verfahren hergestelltes Dekor.

Ein solches Verfahren wird in der FR-A-2 230 005 beschrieben, wobei eine Schicht mit einem höheren Brechungsindex und somit mit einem grösseren Reflexionsvermögen als das Glas aufgedampft wird, um dem Glas ein edelsteinartiges Aussehen zu verleihen.

Die US-A-3 785 143 beschreibt das direkte Aufbringen von Fenstern aus reflexvermindernden Schichten auf mindestens eine Seite eines Uhrenglases an den Stellen der darunterliegenden Stundenzeichen oder die Beschichtung eines Teiles des Uhrenglases, um Teile unterschiedlichen Reflexionsvermögens zu erhalten.

Die FR-A-1 284 695 schliesslich beschreibt ein Verfahren, bei welchem auf mindestens einer Seite eines Glases Interferenzschichten aufgedampft und Stellen abgeätzt werden, um eine Gradation auf einem Massstab zu erreichen. Dabei werden in einem relativ komplexen Verfahren zuerst reflexmindernde und absorbierende Schichten aufgedampft und dann derart abgeätzt, dass die Gradationsstriche für Lineale entstehen.

Es ist gegenüber den vorbekannten Verfahren Aufgabe der vorliegenden Erfindung, mittels eines einfachen Verfahrens ein unaufdringliches Dekor zu erzeugen, beispielsweise feine Zeichen, die nicht in jeder Stellung des Glases sichtbar sind. Ein mit einem derartigen Verfahren erreichbares Dekor ist im Anspruch 6 definiert. Diese Aufgabe wird mit dem Verfahren nach Anspruch 1 gelöst.

Im folgenden wird die Erfindung anhand von Ausführungsbeispielen näher erläutert. Abgesehen vom oben zitierten Stand der Technik, sind Uhren und insbesondere Armaturengläser, beispielsweise an Motorfahrzeugen und Flugzeugen, mit einer reflexvermindernden Schicht zwecks Erleichterung des Ablesens der Instrumente bekannt, doch wird dabei stets das ganze Glas mit einer möglichst gleichmässigen, reflexvermindernden Schicht versehen. Mit dem erfindungsgemässen Verfahren ist es möglich, unauffällige Dekors anzubringen, die bei senkrechter Draufsicht schwer, jedoch bei schräger Draufsicht gut erkennbar sind und die bei senkrechter Draufsicht das Erscheinungsbild des darunterliegenden Zifferblattes nicht stören. Wird für die Gestaltung des Zeichens eine lichtempfindliche Schicht und eine Projektion des Zeichens darauf mittels einer Lichtoptik verwendet, ist es möglich, sehr kleine, vom Auge schwer erkennbare Zeichen aufzubringen, die bei senkrechter Betrachtung nicht erkennbar sind. Dadurch ist es möglich, solche Zeichen zur Kennzeichnung eines bestimmten Herstellers oder eines bestimmten Modells zu verwenden und so eine Fälschungssicherung zu erreichen. Da das Aufbringen von solchen kleinen Zeichen mit einem anderen Reflexionsvermögen als die Umgebung sehr viel aufwendiger ist als das Wegkratzen von Markenzeichen von Uhrenteilen oder das Einprägen falscher Markenzeichen auf Uhrenteile oder dergleichen, wird einem Fälscher die Herstellung solcher Kennzeichnungen sehr erschwert.

Dabei ist es möglich, zuerst eine Schicht mit einem reflexvermindernden Belag auf das ganze Glas anzubringen, die Formen des Dekors darauf zu bringen und das Dekor herauszuätzen oder die Dekors aus der reflexvermindernden Schicht zu bilden und die übrigen Stellen herauszuätzen. Es ist auch möglich, sowohl das Dekor als auch die Umgebung aus Schichten mit verschiedenen Brechungsindizes herzustellen, selbstverständlich auch nur teilweise.

Die Schichten mit den verschiedenen Brechungsindizes werden nach einem bekannten Verfahren im Vakuum aufgedampft, wobei diese Schichten sowohl einseitig' als auch beidseitig des Glases aufgebracht werden können. Diese Dekorschichten können auch mit undurchsichtigen, herkömmlichen Dekorschichten aus Metall, Metalloxid oder sonstigen Farben kombiniert werden. Dabei können für einfachere geometrische Formen andere bekannte Verfahren zur Gestaltung der Dekors verwendet werden, beispielsweise das Umdruckverfahren oder das Siebdruckverfahren.

## Patentansprüche

1. Verfahren zur Herstellung eines Dekors auf einem Glas für ein Messinstrument, insbesondere Armbanduhr, wobei das Dekor ein anderes Reflexionsvermögen aufweist als die das Dekor umgebende Fläche, dadurch gekennzeichnet, dass auf mindestens eine Seite des Glases zuerst eine reflexvermindernde Schicht aufgedampft und darauf die Form des Dekors aufgezeichnet und anschliessend durch Abätzen erhalten wird, so dass das Dekor entweder ein niedrigeres oder höchstens gleiches Reflexionsvermögen wie das Glas aufweist.

2. Verfahren nach Anspruch 1, dadurch gekennzeichnet, dass die Formen des Dekors durch Verwendung einer lichtempfindlichen Schicht und einer lichtoptischen Projektion einer Vorlage auf diese lichtempfindliche Schicht gestaltet werden.

3. Verfahren nach Anspruch 1 oder 2, dadurch gekennzeichnet, dass das Dekor abgeätzt wird.

4. Verfahren nach Anspruch 1 oder 2, dadurch gekennzeichnet, dass die nicht zum Dekor gehörende Schicht abgeätzt wird.

5. Verfahren nach einem der Ansprüche 1 bis 4, dadurch gekennzeichnet, dass auf das Glas auf mindestens einer Seite zusätzlich undurchsichtige Schichten aus Metall. Metalloxid oder Farben aufgedampft oder aufgalvanisiert werden.

6. Dekor für ein Glas einer Armbanduhr, hergestellt nach dem Verfahren nach einem der Ansprüche 1 und 2, dadurch gekennzeichnet, dass es aus vom Auge sehr schwer erkennbaren, der Fälschungssicherung dienenden Zeichen besteht, die bei senkrechter Betrachtung nicht erkennbar sind.

## Claims

1. A process for the manufacture of a decorated part of a glass for a measuring instrument, particularly a wrist watch, whereby the decorated part has a reflection factor different from the one of the surface surrounding the decorated part, characterized in that at first a reflection diminishing layer is vapor deposited at least on one side of the glass then, the form of the decorated part being drawn on said layer and the decorated part being finally obtained by corroding off so that the decorated art presents a reflection factor smaller or at the most equal to the one of the glass.

2. A process according to claim 1, characterized in that the forms of the decorated part are fashioned by using a light sensitive layer and an optical projection of a pattern on said light sensitive layer.

3. A process according to claim 1 or 2, characterized in that the decorated part is corroded off.

4. A process according to claim 1 or 2, characterized in that the layer which does not belong to the decorated part is corroded off.

5. A process according to one of the claims 1 to 4, characterized in that on at least one side of the glass opaque layers of metal, metallic oxide or colours are further deposited by evaporation or electroplating.

6. A decorated part of a glass for a wrist watch, manufactured in accordance with the process of one of the claim 1 or 2, characterized in that it consists of signs very difficult to recognize for the eye, serving as security against fraud, and which cannot be recognized by a vertically effected inspection.

## Revendications

1. Procédé de fabrication d'un décor sur une glace d'un instrument de mesure, en particulier d'une montre-bracelet, selon lequel le décor a un pouvoir réfléchissant différent de celui de la surface entourant le décor, caractérisé en ce qu'une couche réductrice de réfléxion est d'abord déposée par évaporation sur au moins un côté de la glace, la forme du décor étant ensuite reportée sur cette couche et le décor étant finalement obtenu par enlèvement par corrosion, de sorte que le décor présente un pouvoir réfléchissant plus faible ou au plus égal à celui de la glace.

2. Procédé selon la revendication 1, caractérisé en ce que les formes du décor sont façonnées par utilisation d'une couche sensible à la lumière et d'une projection optique d'un dessin-modèle sur cette couche sensible à la lumière.

3. Procédé selon la revendication 1 ou 2, caractérisé en ce que le décor est enlevé par corrosion.

4. Procédé selon la revendication 1 ou 2, caractérisé en ce que la couche qui n'appartient pas au décor est enlevée par corrosion.

5. Procédé selon l'une des revendications 1 à 4, caractérisé en ce que sur au moins un côté de la glace des couches opaques de métal, oxyde métallique ou de couleurs sont en outre déposées par évaporation ou galvanoplastie.

6. Décor pour une glace d'une montre-bracelet, obtenu selon le procédé de l'une des revendications 1 ou 2, caractérisé en ce qu'il consiste en signes très difficilement reconnaissables à l'oeil, servant de sécurité contre les fraudes, et qui ne sont pas reconnaissables par une inspection faite à la verticale.
